# EUROPÄISCHE PATENTSCHRIFT

(11) **EP 3 056 102 B1**
(45) Veröffentlichungstag und Bekanntmachung des Hinweises auf die Patenterteilung: **19.06.2019**
(21) Anmeldenummer: 16155559.4
(22) Anmeldetag: 12.02.2016
(51) Int. Cl.: A43B 7/14, A43B 7/24, A43B 17/02, A43B 17/18, A43B 13/14, A43B 13/18

(54) **SCHUHSOHLE UND SCHUH MIT EINER SOLCHEN SCHUHSOHLE**
SHOE SOLE AND SHOE HAVING SUCH A SHOE SOLE
SEMELLE ET CHAUSSURE COMPRENANT UNE TELLE SEMELLE

(30) Priorität: 15.02.2015 DE 102015102157
(43) Veröffentlichungstag der Anmeldung: 17.08.2016
(73) Patentinhaber: Stumpf, Jürgen, 36037 Fulda (DE)
(72) Erfinder: Stumpf, Jürgen, 36037 Fulda (DE)
(74) Vertreter: Hebing, Norbert

(56) Entgegenhaltungen:
- EP-A1- 1 352 579
- WO-A1-2014/151995
- WO-A1-2015/166293
- DE-A1- 2 709 546
- US-A- 6 131 311
- US-A1- 2004 194 344
- US-A1- 2008 282 580
- US-B1- 7 069 665

## Beschreibung

Die Erfindung bezieht sich auf eine Schuhsohle für einen orthopädischen Schuh, die einen Fersenbereich und einen Vorfußbereich besitzt, wobei der Fersenbereich einen Auftrittsdämpfer und der Vorfußbereich ein sich elastisch rückstellendes Rotationselement mit einer senkrecht zur Schuhsohle verlaufenden Rotationsachse aufweist, wobei das Rotationselement eine Basis aufweist, die an der Unterseite der Schuhsohle anschließt, und wobei das Rotationselement so gestaltet ist, dass es wenigstens eine begrenzte Außendrehung der Schuhsohle gegenüber der Basis um die Rotationsachse erlaubt.

Derartige Schuhsohlen sind bekannt, wobei die Dämpfungseigenschaften des Auftrittsdämpfers je nach Verwendung des Schuhs unterschiedlich stark ausgeprägt sind.

Im Bereich von Sportschuhen ist es bekannt, den vorderen Bereich der Schuhsohle mit einem Rotationselement zu versehen, um Verletzungen zu vermeiden. Aus der US 2009/ 0113761 A1 ist z. B. ein Rotationselement bekannt, das mit der Unterseite der Schuhsohle abschließt. Das Rotationselement besitzt eine Basis, an der die Oberseite einer Drehplatte befestigt ist, die in einem Ring liegt, gegenüber dem sie sich drehen kann. Oberhalb des Ringes befindet sich eine Abschlussplatte, wobei zwischen der Abschlussplatte und der Drehplatte ein Federelement angeordnet ist, das eine symmetrische Auslenkung der Drehplatte gegenüber der Abschlussplatte erlaubt.

Ähnliche Ausführungen sind aus der GB 2506694 A sowie aus der US 6,035,559 A bekannt. Die Rotationselemente sind jeweils zentral im Vorfußbereich angeordnet und erlauben eine symmetrische Auslenkung zu beiden Seiten. Eine Schuhsohle mit den Merkmalen des Oberbegriffs des Anspruchs 1 ist aus WO 2015/166293 bekannt.

### In der Orthopädie besteht aber folgendes Problem:

Auftrittsdämpfer werden als orthopädische Elemente benutzt, um das Lauf- und Gehverhalten von Personen mit Beschwerden im Bewegungsapparat zu beeinflussen. Bei Personen mit Hüftproblemen hat sich gezeigt, dass diese Maßnahmen alleine nicht ausreichen, um ein flüssiges Gehverhalten zu erreichen.

Beim Gehen wird zur Ausführung eines Schrittes das Spielbein nach vorne bewegt, wobei das Becken dieser Bewegung folgt, indem es sich um das Hüftgelenk des Standbeines drehend nach vorne bewegt. Bei Personen mit Hüftproblemen bereitet dies Schmerzen, so dass diese den Hüftbereich des Standbeines anspannen und versteifen, was aber dazu führt, dass der Schritt verkürzt wird.

Die aus dem Sportbereich bekannten oben zitierten Lösungen sind hier aber nicht geeignet, da vor allem die symmetrische Ausgestaltung der Rückstellung keine genaue Anpassung an die speziellen Bedürfnisse beim Gehen von Personen mit Hüftproblemen darstellt.

Eine weitere Bedingung für die Verwendung in der Orthopädie ist, dass die Lage der Rotationsachse des Rotationselementes an das Gehverhalten des Schuhträgers anpassbar ist.

Die Erfindung beruht somit auf der Aufgabe, eine Schuhsohle bzw. einen Schuh zu schaffen, der individuell auf das Gehverhalten einer Person angepasst ist, um ihr auch bei Hüftproblemen ein flüssiges Gehen zu erlauben.

Zur Lösung des Problems schlägt die Erfindung vor, dass die Querausdehnung des Rotationselementes um mindestens 30% kleiner ist als die Querausdehnung der Schuhsohle im Bereich des Vorfußes, so dass die Lage des Rotationselementes bei der Herstellung der Schuhsohle zwischen einer Position an der Außenkante der Schuhsohle und einer Position an der Innenkante der Schuhsohle bestimmbar ist, und dass die Rückstellkraft bei einer elastischen Rückstellung gegenüber einer Außendrehung kleiner ist als die für eine Innendrehung.

Durch diese Ausgestaltung der Schuhsohle mit einem Rotationselement wird die Drehung des Beckens vom Hüftgelenk des Standbeines in die Schuhsohle verlegt. Bei einer Schrittbewegung des Spielbeines verbleibt die Basis des Rotationselementes im Standbeinschuh am Boden, wobei sich der Schuh wegen des Rotationselementes gegenüber der Basis nach außen dreht. Somit dreht sich das Standbein als Ganzes um eine Hochachse, wenn sich das Spielbein bei einem Schritt nach vorne bewegt. Somit wird die Drehung des Beckens im Hüftgelenk minimiert, wenn nicht sogar ganz vermieden. Da die Drehbelastung des Hüftgelenks entsprechend gesenkt wird, wird wieder eine flüssige Gehbewegung mit einer ausreichend großen Schrittweite erreicht.

Unter einer Außendrehung soll eine Bewegung des Fußes verstanden werden, bei der der Vorfußbereich bezogen auf den Körper der Person nach außen dreht. Dies bedeutet für den rechten Fuß, dass dieser sich - von oben betrachtet - im Uhrzeigersinn dreht, und für den linken Fuß, dass dieser sich gegen den Uhrzeigersinn dreht.

Der Begriff "Außendrehung" soll lediglich die Drehrichtung beschreiben, nicht aber die Lage der Rotationsachse. Eine Außendrehung liegt sowohl dann vor, wenn die Ferse in Position bleibt und der Vorfußbereich sich nach außen bewegt, aber auch dann, wenn der Vorfußbereich in Position bleibt und die Ferse sich nach innen bewegt.

Die Drehung in der Fußsohle soll möglichst in dem Bereich des Vorfußes erfolgen, über den der Fuß abrollt. Daher ist die laterale Ausdehnung des Rotationselements kleiner als die der Schuhsohle im Vorfußbereich, so dass es bei der Herstellung an eine geeignete, individuelle Position des Vorfußbereiches platziert werden kann.

Da die Rückstellkraft gegenüber einer Außendrehung kleiner ist als die für eine Innendrehung, wird einer Außendrehung nur wenig Widerstand entgegengesetzt, so dass die Kompensationsdrehung zur Entlastung der Hüfte leicht vollzogen wird. Eine nicht gewünschte Innendrehung wird weiterhin wegen der größeren Rückstellkraft verhindert, so dass eine stabile Führung des Fußes gegeben ist.

Grundsätzlich könnte die Drehbewegung der Schuhsohle bzw. des Schuhs des Standbeines bei einem Schritt auch durch eine glatte Unterseite der Schuhsohle erreicht werden, so dass sich diese auf dem Untergrund dreht. Dies birgt aber die Gefahr eines Wegrutschens, so dass erfindungsgemäß weiter vorgesehen ist, dass die Unterseite der Basis einen Reibungskoeffizienten aufweist, der zumindest so groß ist wie der Reibungskoeffizient der Unterseite der Schuhsohle im Vorfußbereich. Dies hat zur Folge, dass die Unterseite der Basis, die bündig in die Unterseite der Schuhsohle übergeht, in Kontakt mit dem Untergrund bleibt und aufgrund des auf die Schuhsohle beim Gehen ausgeübten Druckes am Boden haften bleibt, so dass sich die Schuhsohle gegenüber dieser Basis drehen kann.

Die Basis kann dabei ein integraler Bestandteil der unteren Lage der Schuhsohle sein.

Da die Erfindung nur eine begrenzte Außendrehung der Schuhsohle gegenüber der Basis benötigt, reicht es ggf. vollkommen aus, dass das Rotationselement nur eine Außendrehung und eine selbsttätige Rückstellung nach einer Außendrehung erlaubt. Die Rückstellung tritt auf, sobald sich das Standbein vom Untergrund löst und zum Spielbein wird, das den nächsten Schritt ausführt.

Das Rotationselement kann in unterschiedlicher Weise ausgeführt werden. Eine Möglichkeit besteht darin, dass das Rotationselement oberhalb der Basis und innerhalb der Schuhsohle ein Torsionselement aufweist, dessen Torsionsachse im Wesentlichen senkrecht zur Schuhsohle steht.

Das Torsionselement weist vorzugsweise eine gewisse Grundtorsion auf, so dass eine Drehrichtung bei Ausübung eines vertikalen Druckes parallel zur Torsionsachse vorgegeben ist, die der gewünschten Außendrehung der jeweiligen Schuhsohle entspricht.

Das Torsionselement besitzt gleichzeitig eine innere Spannung, die die oben erwähnte Rückstellung nach Druckentlastung bewirkt.

Das Torsionselement besteht vorsorglich aus einem Faserbündel, wobei die Fasern im Wesentlichen senkrecht zur Schuhsohlenfläche stehen.

Um dem Faserbündel eine Vorzugsdrehrichtung bei axialer Druckbelastung zu geben, ist vorgesehen, dass die Fasern des Faserbündels in Außendrehrichtung geneigt sind. Bei einer axialen Belastung des Faserbündels neigen sie sich daher noch stärker in Außendrehrichtung, so dass die Drehung des Fußes unterstützt wird.

Der Auftrittsdämpfer sowie das oben beschriebene Rotationselement werden erfindungsgemäß an das jeweils individuelle Verhalten einer Person angepasst.

Jede Person setzt beim Laufen ihre Ferse in einen bestimmten Teilbereich des Fersenbereichs, dem Auftrittsbereich, auf und rollt den Vorderfuss über einen bestimmten Teilbereich des Vorfußbereichs, dem Abrollbereich, ab.

Um eine optimale Auftrittsdämpfung zu erreichen, wird der Auftrittsdämpfer des Fersenbereichs daher in dem zuvor bestimmten Auftrittsbereich angeordnet. Ebenso sollte das Rotationselement sich an der Stelle befinden, wo der größte Druck beim Abrollen im Vorfußbereich aufgebaut wird.

Ein Verfahren zur Herstellung einer individuell angepassten Schuhsohle sieht daher vor, dass für eine Person der Auftrittsbereich im Fersenbereich sowie der Abrollbereich im Vorfußbereich bestimmt werden. Ein Auftrittsdämpfer wird dann im Auftrittsbereich der Schuhsohle und ein Rotationselement im Abrollbereich der Schuhsohle platziert.

Zusätzlich können auch der Auftrittsdruck und der Abrolldruck bestimmt werden. Dadurch kann der Auftrittsdämpfer an den gemessenen Auftrittsdruck und das Rotationselement an den gemessenen Abrolldruck angepasst werden.

Die Erfindung bezieht sich weiterhin auch auf einen Schuh mit einer oben beschriebenen Schuhsohle.

Im Folgenden soll anhand eines Ausführungsbeispieles die Erfindung näher erläutert werden, wobei die Ausführungen nach Fig. 2 und 3 allein das Verständnis der Erfindung erleichtern sollen, nicht aber zum Gegenstand des Patents gehören. Dazu zeigen:
- Fig.1: eine Draufsicht auf eine Schuhsohle,
- Fig.2: in einer perspektivischen Querschnittsdarstellung eine nicht erfindungsgemäße Schuhsohle mit einer Gleitzone,
- Fig.3: in einer perspektivischen Querschnittsdarstellung eine nicht erfindungsgemäße Schuhsohle mit einem Gelkissen, und
- Fig.4: in einer perspektivischen Querschnittsdarstellung eine Ausführungsform der Erfindung mit einem Torsionselement in der Schuhsohle.

Es wird zunächst Bezug genommen auf die Fig. 1. Diese zeigt eine Schuhsohle 1 für einen rechten Fuß in Draufsicht. Eine derartige Schuhsohle 1 ist der Außenkontur eines Fußes angepasst. Die nicht dargestellte Schuhsohle für einen linken Fuß ist spiegelverkehrt aufgebaut.

Die Schuhsohle 1 besitzt einen Fersenbereich 2 und einen Vorfußbereich 3. Beim Laufen tritt das Spielbein mit dem Fersenbereich 2 auf dem Untergrund auf. Dabei wird ein Druck ausgeübt. Sodann rollt die Schuhsohle 1 über den Mittelfußbereich und den Vorfußbereich 3 ab, wobei das Spielbein zum Standbein wird und insbesondere im Vorfußbereich 3 ein hoher Druck ausgeübt wird. Wird dann im nächsten Schritt das andere Bein nach vorne bewegt, dreht sich das Becken der laufenden Person im Hüftgelenk des Standbeins. Gleichzeitig versucht die Person, soweit sie an einer Drehung in der Hüfte gehindert ist, den Fuß im Vorfußbereich um eine Hochachse zu drehen.

Um den Druck beim Aufsetzen des Fersenbereichs zu verringern, befindet sich dort im so genannten Auftrittsbereich 4 ein Auftrittsdämpfer 5. Dieses soll hier nicht näher erläutert werden, da es hierfür eine Vielzahl bekannter Möglichkeiten gibt, z. B. können Schaumeinlagen vorgesehen werden. Diese können integrierter Bestandteil der Schuhsohle sein oder später auf der Oberseite der Schuhsohle aufgebracht werden, womit sie Bestandteil der Schuhsohle werden.

Die vorerwähnte Drehung im Vorfußbereich erfolgt im so genannten Abrollbereich 6. Dort befindet sich ein Rotationselement 7, das - wie weiter unten näher erläutert werden soll - die Drehung der Schuhsohle bzw. des Schuhs unterstützt.

Die genaue Lage des Auftrittsdämpfers 5 und des Rotationselementes 7 werden individuell bestimmt. Dazu wird das Laufverhalten einer Person gemessen und dabei die Lage des Auftrittsbereiches 4 und des Abrollbereiches 6 und die dort auftretenden Drücke bestimmt. Dementsprechend werden bei einer individuellen Herstellung der Schuhsohle 1 der Auftrittsdämpfer 5 und das Rotationselement 7 platziert bzw. in ihrer Eigenschaft, bzw. Dämpfungs- bzw. Federeigenschaft, ausgelegt.

Das Rotationselement kann in verschiedener Weise ausgeführt werden. Fig. 2 zeigt eine nicht erfindungsgemäße Weise innerhalb eines Längsschnittes durch die Schuhsohle 1, die in der Fig. 1 mit A-A bezeichnet ist.

In der einfachsten Form befindet sich zur Ausgestaltung des Rotationselementes 7 innerhalb der Schuhsohle 1 eine linsenförmige Gleitzone 10, die aus einem Schlitz 11 zwischen der Basis 12 und einem Kopf 13 besteht. Der dünne Bogen über dem Schlitz 11 soll die Tiefe des Schlitzes 11 quer zur Schnittlinie A-A andeuten. Kopf 13 und Basis 12 sind Bestandteil der Schuhsohle 1. Um das Gleiten der einander zugewandten Flächen von Basis 12 und Kopf 13 zu erleichtern, können diese Flächen mit Reibung verhindernden Beschichtungen versehen werden. Denkbar wäre z. B. eine Beschichtung mit Teflon.

Die untere Seite der Basis, also die Seite, die dem Untergrund zugewandt ist, weist einen hohen Reibkoeffizienten auf, so dass eine Haftung auf dem Untergrundboden gewährleistet ist. Die Basis 12, also der Bereich der Schuhsohle unterhalb der Gleitzone, verbleibt damit am Boden, während sich der Rest der Schuhsohle bei einer Drehbewegung des Fußes gegenüber der Basis 12 dreht, wobei die zugewandten Flächen von Kopf 13 und Basis 12 aufeinander gleiten.

Anstelle einer reinen Gleitzone kann - wie in Fig. 3 dargestellt ist - auch ein Gelkissen 14 vorgesehen werden. Durch die Viskoseeigenschaften des verwendeten Gels kann die Drehbewegung gesteuert werden. Auch hier deutet der dünne Bogen über dem Gelkissen 14 die Tiefe des Gelkissens 14 quer zur Schnittlinie A-A an.

Fig. 4 zeigt eine Ausführung des Rotationselementes 7. Dazu ist zwischen der Basis 12 und dem Kopf 13 ein Torsionselement 15 in Form eines Faserbündels angeordnet, das den Bereich zwischen der Basis 12 und dem Kopf 13 vollständig ausfüllt. Der dünne Bogen über dem Torsionselement 15 deutet die Tiefe des Torsionselementes 15 quer zur Schnittlinie A-A an. Das Faserbündel besteht aus einer Vielzahl von einzelnen Fasern, die im Wesentlichen parallel zueinander ausgerichtet sind und leicht geneigt zu einer Senkrechten auf der Schuhsohlenfläche stehen. Das Faserbündel weist dadurch eine leichte Grundtorsion auf, d. h., die einzelnen Fasern sind in Drehrichtung geneigt. Bei einem auf das Torsionselement 15 ausgeübten Druck werden die Fasern gekippt, so dass der Torsionswinkel vergrößert wird. Dadurch steigt die Spannung im Torsionselement 15, so dass bei einer Druckentlastung eine Rückstellung erfolgt.

### Bezugszeichenliste

- 1: Schuhsohle
- 2: Fersenbereich
- 3: Vorfußbereich
- 4: Auftrittsbereich
- 5: Auftrittsdämpfer

- 6: Abrollbereich
- 7: Rotationselement

- 10: Gleitzone
- 11: Schlitz
- 12: Basis
- 13: Kopf
- 14: Gelkissen
- 15: Torsionselement

- 16: Faserbündel

## Patentansprüche

1. Schuhsohle für einen orthopädischen Schuh, die einen Fersenbereich (2) und einen Vorfußbereich (3) besitzt, wobei der Fersenbereich (2) einen Auftrittsdämpfer (5) und der Vorfußbereich (3) ein sich elastisch rückstellendes Rotationselement (7) mit einer senkrecht zur Schuhsohle verlaufenden Rotationsachse aufweist, wobei das Rotationselement (7) eine Basis (12) aufweist, die an der Unterseite der Schuhsohle (1) anschließt, und wobei das Rotationselement (7) so gestaltet ist, dass es wenigstens eine begrenzte Außendrehung der Schuhsohle (1) gegenüber der Basis (12) um die Rotationsachse erlaubt, **dadurch gekennzeichnet, dass** die Querausdehnung des Rotationselementes (7) um mindestens 30% kleiner ist als die Querausdehnung der Schuhsohle (1) im Bereich des Vorfußes, so dass die Lage des Rotationselementes bei der Herstellung der Schuhsohle (1) zwischen einer Position an der Außenkante der Schuhsohle (1) und einer Position an der Innenkante der Schuhsohle (1) bestimmbar ist, und dass das Rotationselement außerdem so ausgebildet ist, dass die Rückstellkraft bei einer elastischen Rückstellung gegenüber einer Außendrehung kleiner ist als die für eine Innendrehung.

2. Schuhsohle nach Anspruch 1, **dadurch gekennzeichnet, dass** die Unterseite der Basis (12) einen Reibungskoeffizienten aufweist, der zumindest so groß ist wie der Reibungskoeffizient der Unterseite der Schuhsohle (1) im Vorfußbereich (3).

3. Schuhsohle nach Anspruch 1 oder 2, **dadurch gekennzeichnet, dass** das Rotationselement (7) nur eine Außendrehung und eine selbsttätige Rückstellung nach einer Außendrehung erlaubt.

4. Schuhsohle nach Anspruch 1, 2 oder 3, **dadurch gekennzeichnet, dass** das Rotationselement (7) oberhalb der Basis (12) und innerhalb der Schuhsohle (1) ein Torsionselement (15) aufweist, dessen Torsionsachse im Wesentlichen senkrecht zur Schuhsohle (1) steht.

5. Schuhsohle nach Anspruch 4, **dadurch gekennzeichnet, dass** das Torsionselement (15) aus einem Faserbündel (16) besteht, wobei die Fasern im Wesentlichen senkrecht zur Schuhsohlenfläche stehen.

6. Schuhsohle nach Anspruch 5, **dadurch gekennzeichnet, dass** die Fasern des Faserbündels (16) in Außendrehrichtung geneigt sind.

7. Schuh mit einer Schuhsohle gemäß einem der vorhergehenden Ansprüche.

## Claims

1. Shoe sole for an orthopedic shoe having a heel area (2) and a forefoot area (3), wherein the heel area (2) comprises a tread damper (5) and the forefoot area (3) comprises an elastically resetting rotation element (7) with an axis of rotation running perpendicular to the shoe sole, said rotation element (7) having a base (12) connected to the underside of the shoe sole (1), and wherein the rotation element (7) is designed such that it allows at least a limited outward rotation of the shoe sole (1) relative to the base (12) about the axis of rotation, **characterized in that** the transverse extension of the rotation element (7) is at least 30% smaller than the transverse extension of the shoe sole (1) in the area of the forefoot so that the position of the rotation element (7) during manufacture of the shoe sole (1) can be determined between a position at the outer edge of the shoe sole (1) and a position at the inner edge of the shoe sole (1), and that the rotation element is also formed such that the resetting force with an elastic reset is smaller for an outward rotation than for an inward rotation.

2. Shoe sole according to claim 1, **characterized in that** the underside of the base (12) has a coefficient of friction that is at least as great as the coefficient of friction of the underside of the shoe sole (1) in the forefoot area (3).

3. Shoe sole according to claim 1 or 2, **characterized in that** the rotation element (7) only allows an outward rotation and automatic reset after an outward rotation.

4. Shoe sole according to claim 1, 2 or 3, **characterized in that** the rotation element (7) has a torsion element (15) above the base (12) and within the shoe sole (1), the torsion element having a torsional axis substantially perpendicular to the shoe sole (1).

5. Shoe sole according to claim 4, **characterized in that** the torsion element (15) comprises a fiber bundle (16), wherein fibers in the bundle are oriented substantially perpendicular to the shoe sole surface.

6. Shoe sole according to claim 7, **characterized in that** the fibers of the fiber bundle (16) are inclined in the outward rotation direction.

7. Shoe with a shoe sole according to any one of the preceding claims.

## Revendications

1. Semelle, destinée à une chaussure orthopédique, qui dispose d'une zone de talon (2) et d'une zone d'avant-pied (3), la zone de talon (2) comportant un amortisseur d'attaque (5) et la zone d'avant-pied (3) comportant un élément de rotation (7) à retour élastique, avec un axe de rotation s'écoulant à la perpendiculaire de la semelle, l'élément de rotation (7) comportant une base (12) qui se raccorde sur la face inférieure de la semelle (1) et l'élément de rotation (7) étant conçu de sorte à permettre une rotation extérieure au moins limitée de la semelle (1) par rapport à la base (12) autour de l'axe de rotation, **caractérisée en ce que** l'extension transversale de l'élément de rotation (7) est inférieure d'au moins 30 % à l'extension transversale de la semelle (1) dans la zone de l'avant-pied, de telle sorte que la position de l'élément de rotation lors de la fabrication de la semelle (1) soit définissable entre une position sur l'arête extérieure de la semelle (1) et une position sur l'arête intérieure de la semelle (1) et **en ce que** par ailleurs, l'élément de rotation est conçu de telle sorte que la force de rappel lors d'un rappel élastique par rapport à une rotation extérieure soit inférieure à celle pour une rotation intérieure.

2. Semelle selon la revendication 1, **caractérisée en ce que** la face inférieure de la base (12) fait preuve d'un coefficient de friction qui est au moins aussi élevé que le coefficient de friction de la face inférieure de la semelle (1) dans la zone d'avant-pied (3).

3. Semelle selon la revendication 1 ou 2, **caractérisée en ce que** l'élément de rotation (7) ne permet qu'une rotation vers l'extérieur et un rappel automatique après une rotation vers l'extérieur.

4. Semelle selon la revendication 1, 2 ou 3, **caractérisée en ce qu'**au-dessus de la base (12) et à l'intérieur de la semelle (1), l'élément de rotation (7) comporte un élément de torsion (15) dont l'axe de torsion est sensiblement perpendiculaire à la semelle (1).

5. Semelle selon la revendication 4, **caractérisée en ce que** l'élément de torsion (15) est constitué d'un faisceau de fibres (16), les fibres étant sensiblement perpendiculaires à la surface de la semelle.

6. Semelle selon la revendication 5, **caractérisée en ce que** les fibres du faisceau de fibres (16) sont inclinées dans la direction de rotation extérieure.

7. Chaussure, pourvue d'une semelle selon l'une quelconque des revendications précédentes.
